# EUROPÄISCHE PATENTSCHRIFT

(11) **EP 0 281 835 B1**
(45) Veröffentlichungstag und Bekanntmachung des Hinweises auf die Patenterteilung: **03.07.1991**
(21) Anmeldenummer: 88102668.6
(22) Anmeldetag: 24.02.1988
(51) Int. Cl.: B24B 53/00

(54) **CNC-gesteuerte Schleifmaschine**
Numerically controlled grinding machine
Meuleuse à contrôle numérique

(30) Priorität: 11.03.1987 DE 3707775
(43) Veröffentlichungstag der Anmeldung: 14.09.1988
(73) Patentinhaber: K. JUNG GMBH, D-7320 Göppingen (DE)
(72) Erfinder: Beyer, Rudolf, D-7300 Esslingen (DE); Schemel, Roland, D-7060 Schorndorf (DE)
(74) Vertreter: Hoeger, Stellrecht & Partner

(56) Entgegenhaltungen:
- EP-A- 0 177 131
- DE-A- 3 437 682
- GB-A- 916 294
- US-A- 2 979 971

## Beschreibung

Die Erfindung betrifft eine CNC-gesteuerte Schleifmaschine mit einer rotierend angetriebenen Schleifscheibe, mit wenigstens einem relativ zur Schleifscheibe beweglichen Abrichtwerkzeug, wobei dieses Werkzeug eine an der Schleifscheibe angreifende Schneide von im wesentlichen kreisförmiger Querschnittsform hat, und mit einem das Abrichtwerkzeug tragenden Schwenkarm, der in einem Lagergestell schwenkbar gelagert und durch gesteuerte Antriebsmittel um eine durch den Kreismittelpunkt der Schneide gehende CNC-Schwenkachse verdrehbar ist.

Bei bekannten Schleifmaschinen dieser Art (siehe EP-A-0 177 131) ist nur ein Abrichtwerkzeug vorgesehen, so daß es erforderlich ist, für verschiedene Arbeitsgänge, beispielsweise Vor- und Feinabrichten, verschiedene Abrichtwerkzeuge in einen Werkzeughalter einzusetzen, zu justieren und relativ zur Schleifscheibe auszurichten. Dies ist eine umständliche, zeitraubende Arbeit, die den Produktionsfortgang hemmt.

Es ist Aufgabe der Erfindung, diesem Mangel abzuhelfen und eine gattungsgemäße Schleifmaschine so zu verbessern, daß mehrere Abrichtwerkzeuge nacheinander automatisch in Stellung gebracht werden können.

Diese Aufgabe wird bei einer gattungsgemäßen Schleifmaschine dadurch gelöst, daß an einem drehbar am Schwenkarm gelagerten Revolver wenigstens zwei Abrichtwerkzeuge befestigt sind, und die Drehachse des Revolvers parallel zu und im Abstand von der CNC-Schwenkachse verläuft, daß die Fortschaltung des Revolvers von der Verdrehbewegung des Schwenkarms um dessen CNC-Schwenkachse abgeleitet ist, und daß hierzu im Revolver eine Ausnehmung ausgebildet ist, in die ein im Lagergestell des Schwenkarms axial verschieblicher und numerisch gesteuerter Indexstift derart einführbar ist, daß bei Verdrehung des Schwenkarms der durch den Stift festgehaltene Revolver eine relative Drehbewegung ausführt, durch die ein anderes Abrichtwerkzeug in Arbeitsstellung gelangt.

Die nachstehende Beschreibung einer bevorzugten Ausführungsform der Erfindung dient im Zusammenhang mit beiliegender Zeichnung der weiteren Erläuterung. Es zeigen:
- Fig. 1: schematisch und teilweise eine Profilschleifscheibe mit Abrichtwerkzeug;
- Fig. 2a: eine schematische Teilansicht in Richtung des Pfeiles A in Fig. 1;
- Fig. 2b: eine teilweise geschnittene Seitenansicht eines Schwenkarms;
- Fig. 3: eine Vorderansicht des Schwenkarms in Richtung des Pfeiles B in Fig. 2b;
- Fig. 4: und 5 Ansichten ähnlich Fig. 3 mit verschiedenen Stellungen des Schwenkarms und eines von diesem getragenen Revolvers;
- Fig. 6: schematisch die Spitze eines abgearbeiteten Abrichtwerkzeuges;
- Fig. 7: eine Teilschnittansicht des Schwenkarms entlang der Linie 7-7 in Fig. 2b;
- Fig. 8: eine Schnittansicht entlang der Linie 8-8 in Fig. 2b und 7;
- Fig. 9: eine Schnittansicht entlang der Linie 9-9 in Fig. 7 und
- Fig.10: eine schematische Darstellung zur Erläuterung der Justierung eines Abrichtwerkzeuges.

Beim Abrichten von Schleifscheiben mit zylindrischer oder in anderer Weise profilierter Außenumfangsfläche kann die erforderliche Relativbewegung (Abrichtbewegung) zwischen Abrichtwerkzeug (z. B. einem Abrichtdiamanten) und Schleifscheibe entweder von dem Werkzeug oder von der Schleifscheibe oder durch beide im Zusammenspiel erzeugt werden, wobei die Bewegungen durch CNC-Steuereinrichtungen mit zugehörigen Programmen gesteuert werden.

Wie aus Fig. 1 ersichtlich, bildet beim Abrichten einer Profilschleifscheibe 1 die Längsachse 2 eines Abrichtwerkzeuges 3 mit der Drehachse 4 der Schleifscheibe einen Winkel α ₀, der von der zu erzeugenden Profilform am Schleifscheibenumfang abhängig ist. Die Fig. 1 zeigt drei verschiedene Stellungen des Abrichtwerkzeuges 3 mit jeweils unterschiedlichen Winkeln α ₀. Bei zylindrischem Schleifscheibenumfang (vergl. in Fig. 1 das Abrichtwerkzeug 3ʹ) beträgt der Winkel α ₀ z. B. 90°, d.h. das Abrichtwerkzeug steht etwa senkrecht zur Drehachse 4 der Schleifscheibe 1. Bei anderen Profilformen werden andere Winkel α ₀ eingestellt, so daß das Abrichtwerkzeug entsprechend geschwenkt werden muß (vergl. in Fig. 1 die Stellung der beiden Abrichtwerkzeuge 3 und 3ʺ).

Wie dargestellt, hat die Schneide 5 des Abrichtwerkzeuges 3 eine im wesentlichen kreisförmige Querschnittsform. Beim Verschwenken des Abrichtwerkzeugs während des Abrichtvorganges verläuft die Schwenkachse 6 durch den Kreismittelpunkt der Schneide 5. Dadurch erreicht man, daß beim Schwenken des Abrichtwerkzeuges 3 keine Formverzerrungen am Abrichtprofil entstehen. Der Kreismittelpunkt der Schneide 5, durch den die Schwenkachse 6 des Abrichtwerkzeuges verläuft, folgt während des Abrichtvorganges in äquidistanter Entfernung dem zu erzeugenden Profil, wobei diese Entfernung gleich dem Radius des die Spitze des Abrichtwerkzeuges erzeugenden Kreises ist.

Wie Fig. 2a zeigt, wird weiterhin das Abrichtwerkzeug 3 so angeordnet, daß seine Achse 2 mit dem zum Angriffspunkt 7 des Werkzeuges 3 gerichteten Radius 8 der Schleifscheibe 1 einen Winkel von α ₁ (beispielsweise 5°) einschließt. Man nennt diese Anordnung des Abrichtwerkzeuges 3 mit Bezug auf die Drehrichtung D der Schleifscheibe 1 auch "ziehend".

Erfindungsgemäß wird die Schwenkachse 6 des Abrichtwerkzeugs 3 mit Bezug auf den Schleifscheibenumfang nicht genau tangential am Angriffspunkt 7 eingestellt, sondern unter einem Winkel von α₂ zur Tangente. Werden α₁ und α₂ in etwa gleich gewählt, so fällt der Mittelpunkt und damit auch die Mittellinie der Spitze 5 des Abrichtwerkzeuges etwa mit der Schwenkachse zusammen. Dadurch wird beim Schwenken des Abrichtwerkzeuges, z.B. an einem zylindrischen Außenumfangsteil der Schleifscheibe stets die gleiche Projektion des die Spitze des Abrichtwerkzeuges bestimmenden Kreises wirksam, d.h. der Abstand a in Fig. 2a bleibt erhalten. Hierdurch wird eine "Welligkeit" an der abzurichtenden Schleifscheibenfläche vermieden.

Bei dem in Fig. 2b dargestellten Abrichtgerät 10 ist in einem Lagergestell 11 ein Schwenkarm 12 um die bereits erwähnte Schwenkachse 6 mittels Kugellagern 13 schwenkbar gelagert. Eine mit dem Schwenkarm 12 fest verbundene, in den Kugellagern 13 gelagerte Welle 14 wird von einem nicht dargestellten Motor über einen Riemen 15 und eine Riemenscheibe 16 angetrieben. Der Antrieb erfolgt CNC-gesteuert, so daß dem Schwenkarm genau definierte Winkelpositionen mitgeteilt werden können. Das Lagergestell 11 ist seinerseits mit einem im einzelnen nicht gezeichneten Maschinentisch 17 fest verbunden, der in an sich bekannter Weise mit Bezug auf die Schleifscheibe 1 nach mindestens zwei Richtungen hin einstellbar ist. Der Schwenkarm 12 hat die Gestalt einer Kurbel.

Am freien Ende 18 des Schwenkarms 12 ist freitragend eine Welle 19 drehbar angeordnet, die an ihrem freien Ende fest mit einem Revolver 20 verbunden ist. Im Revolver 20 sind außer dem Abrichtwerkzeug 3 noch drei weitere Abrichtwerkzeuge 21, 22, 23 fest angeordnet, wobei jedes Abrichtwerkzeug in einem eigenen Werkzeughalter 24 eingespannt sein kann, der seinerseits ausgerichtet mit dem Körper des Revolvers 20 verbunden ist. Der Revolver 20 ist damit um die Achse der Welle 19 drehbar, wobei diese Achse parallel zu und im Abstand von der Schwenkachse 6 des Schwenkarms 12 verläuft. Somit können abwechselnd verschiedene Abrichtwerkzeuge an der Schleifscheibe 1 in Position gebracht werden.

Die Welle 19 ist an ihrem dem Revolver 20 abgekehrten Ende fest mit einer Nutenscheibe 25 verbunden, an deren freiliegender Rückseite eine Ausnehmung in Gestalt einer Kreuznut 26 ausgebildet ist, vergl. Fig. 3 und 8.

Außerdem ist die Welle 19 im Ende 18 des Schwenkarms 12 gleitverschieblich und wird von einem Federpaket 27 (in Fig. 2b nach links) in ihre Normallage vorgespannt. Zwischen dem eigentlichen Körper des Revolvers und einem später noch zu beschreibenden Justierteil 28 des Schwenkarms ist eine Zentrierverzahnung 29 ausgebildet. Wenn die Welle 19 gegen die Wirkung des Federpakets 27 aus ihrer Normallage heraus (in Fig. 2b nach rechts) verschoben wird, gelangt die Verzahnung 29 außer Eingriff, so daß der Revolver 20 und die von ihm getragenen Abrichtwerkzeuge verdreht werden können.

Im Lagergestell 11 des Schwenkarms 12 ist ein Indexstift 31 gegen den Druck einer Feder 32 gleitverschieblich gelagert. Der Stift 31 ist mit einem Kolben 33 verbunden, der über eine Bohrung 34 mit einem Druckmedium, z.B. Druckluft beaufschlagbar ist, so daß der Stift aus dem Lagergestell 11 (in Fig. 2b nach rechts) austritt. Der Indexstift 31 kann dabei in die Kreuznut 26 eintreten und hierdurch die Nutenscheibe 25 und mit ihr den Revolver 20 relativ zum Lagergestell 11 fixieren. Weiterhin wird durch den am Boden der Kreuznut anschlagenden Stift 31 die Welle 19 verschoben, so daß die Verzahnung 29 außer Eingriff gelangt.

Es werde angenommen, daß der Indexstift 31 in einen der Arme der Kreuznut 26 eingetreten ist und die Verzahnung 29 gelöst hat. Wenn nun bei hierdurch fixiertem Revolver 20 der Schwenkarm 12 um die Schwenkachse 6 verschwenkt wird, findet eine Relativverstellung zwischen dem Schwenkarm 12 und dem am Lagergestell fixierten Revolver 20 statt. Hierdurch kann ein neues Abrichtwerkzeug in Stellung gebracht werden.

Dieser Vorgang wird anhand von Fig. 3, 4 und 5 näher erläutert. In Fig. 3 befindet sich der Schwenkarm in seiner normalen Position. Das Abrichtwerkzeug 3 greift an der Schleifscheibe 1 an. Die Schwenkachse 6 des Schwenkarms 12 verläuft durch den Mittelpunkt der kreisförmigen Spitze 5 des Abrichtwerkzeugs 3. Die Lage des Indexstiftes 31 und der Kreuznut 26 sind gestrichelt angedeutet. der Revolver 20 ist in Richtung des Pfeiles R, der Schwenkarm 12 in Richtung des Pfeiles S schwenkbar. Durch eine numerisch gesteuerte Schwenkbewegung gelangt zunächst der Schwenkarm 12 in die in Fig. 4 dargestellte Position, in welcher der Indexstift 31 in einen Arm der Kreuznut 26 eintritt und hierdurch den Revolver 20 fixiert sowie die Verzahnung 29 löst. Nunmehr wird der Schwenkarm 12 bei fixiertem Revolver 20 weiterhin in Richtung des Pfeiles S verschwenkt, wodurch eine Relativverdrehung zwischen Revolver 20 und Schwenkarm 12 hervorgerufen wird. Durch diese Relativbewegung gelangt das Werkzeug 21 an die Stelle des Werkzeuges 3, während das Werkzeug 3 die frühere Position des Werkzeuges 23 einnimmt. Auf diese Weise ist es möglich, allein unter Zuhilfenahme der numerischen Steuerung des Schwenkarms 12 und des Indexstiftes 31 das Abrichtwerkzeug zu wechseln. Nach beendetem Wechselvorgang werden der Indexstift 31 zurückgezogen und der Schwenkarm in seine normale Betriebslage zurückgeführt. Beim Zurückziehen des Indexstiftes 31 wird das neue Abrichtwerkzeug 21 durch die Verzahnung 29 zentriert.

Wie sich aus Fig. 3 und insbesondere der in Fig. 8 dargestellten Rückansicht des Schwenkarms 12 ergibt, weist dieser neben der Nutenscheibe 25 eine Ausnehmung 35 auf, in welche der ferngesteuerte Indexstift 31 bei entsprechender Winkelposition des Schwenkarms 12 bedarfsweise eingeführt werden kann. Hierdurch kann der Schwenkarm in Normallage mit Bezug auf seinen Schwenkantrieb spielfrei arretiert werden, wodurch ein besonders genaues Abrichten der zylindrischen Mantelfläche einer Schleifscheibe möglich wird.

Die Fig. 6 zeigt ein nach Abrichten einer Schleifscheibe abgenutztes Abrichtwerkzeug 3. Die ursprünglich kreisrunde, strichpunktiert dargestellte "Spitze" des Abrichtwerkzeugs 3 hat infolge Abnutzung eine wellenförmige Gestalt angenommen. Wenn sich letztere innerhalb bestimmter Toleranzen hält, beispielsweise innerhalb der in Fig. 6 eingezeichneten Kreisbögen 5ʹ und 5ʺ, kann das Abrichtwerkzeug 3 weiterverwendet werden. Allerdings ist dann eine erneute Justierung erforderlich, um den Mittelpunkt der Kreisbögen 5ʹ und 5ʺ in Deckung mit der Schwenkachse des Schwenkarms 12 zu bringen. Wie aus Fig. 6 hervorgeht, ist der Mittelpunkt des Kreisbogens 5 ursprünglich mit der Schwenkachse 6 in Deckung. Der mit dem Bezugszeichen 6ʹ bezeichnete Mittelpunkt der Kreisbögen 5ʹ und 5ʺ ist gegenüber dem mit dem Bezugszeichen 6 bezeichneten Mittelpunkt des Kreisbogens 5 um ΔH und ΔS nach unten bzw. rechts verschoben. Um zu erreichen, daß die tatsächliche Schwenkachse des Schwenkarms 12 mit dem neuen Kreismittelpunkt 6ʹ zusammenfällt, muß das Abrichtwerkzeug 3 um ΔH und ΔS entsprechend neu justiert werden. Die erfindungsgemäße Vorrichtung ist in der Lage, auch diese Neujustierung automatisch auszuführen, was nachstehend anhand von Fig. 2b und 7 bis 9 erläutert wird.

Die Fig. 7 zeigt eine gegenüber Fig. 2b im wesentlichen um 90° verdrehte Ansicht. Das bereits erwähnte Justierteil 28 des Schwenkarms 12 ist über Bolzen 36, 37 (Fig. 2b) sowie Federn 38, 39 mit dem übrigen Schwenkarm 12 lose verspannt und somit zum übrigen Schwenkarm geringfügig beweglich. Zwischen dem Justierteil 28 und dem übrigen Schwenkarm 12 ist - vergl. Fig. 7 und 9 - in entsprechenden Nuten der Teile 12 und 28 eine geradlinige Reihe von Kugeln 41 angeordnet, die insgesamt eine lineare Kugelführung bilden und einerseits eine begrenzte Verschiebung des Justierteils 28 entlang der Achse der Kugelführung sowie andererseits eine begrenzte Verschwenkung um diese Achse ermöglichen, wobei das Maximalmaß der Verschwenkung vom Zwischenraum zwischen den Teilen 12 und 28 abhängt. Die erwähnte translatorische Verschiebung erfolgt in Fig. 7 senkrecht zur Zeichnungsebene und in Fig. 2b in der Zeichnungsebene, also von unten nach oben oder umgekehrt. Aufgrund dieser Beweglichkeit des Justierteils 28 können die im Zusammenhang mit Fig. 6 erläuterten Abweichungen ΔH und ΔS korrigiert werden, und zwar die Abweichung ΔH mittels translatorischer Verstellung des Justierteils 28 entlang der Achse der Kugelführung und die Abweichung ΔS durch Verschwenken des Justierteils 28 um diese Achse. Wegen des Federpakets 27 kann die mit etwas Spiel im Schwenkarm 12 verlaufende Welle 19 diese (geringfügigen) Verstellbewegungen mitmachen.

Wie aus Fig. 7 hervorgeht, ist im Schwenkarm 12 eine Welle 42 drehbar und axial unverschieblich gelagert, die an ihrem frei in den Justierteil 28 ragenden Ende einen Exzenter 43 trägt. Der Exzenter 43 liegt gemäß Fig. 9 an einem im Justierteil 28 angeordneten Zylinderstift 44 an, der sich seinerseits an einem Gewindestift 45 abstützt. Wenn somit die Welle 42 gedreht wird, erfolgt eine translatorische Verschiebung des Justierteils 28 (und damit des Abrichtwerkzeugs 3) relativ zum übrigen Schwenkarm 12.

Zur Herbeiführung der erwähnten Verschwenkung des Justierteils 28 ist im Schwenkarm 12 (vergl. Fig. 7) weiterhin eine Gewindespindel 46 drehbar gelagert, an deren dem Justierteil 28 zugewandten Ende taumelnd eine Stelze 47 abgestützt ist. Diese Stelze 47 stützt sich weiterhin in einer entsprechenden Ausnehmung des Justierteils 28 ab. Wenn somit die Gewindespindel 46 verdreht wird, erfolgt durch die damit verbundene Axialverschiebung der Stelze 27 eine Verschwenkung des Justierteils 28 um die Achse der Kugelführung.

Um die für eine präzise Nachjustierung des Abrichtwerkzeuges 3 erforderlichen Drehbewegungen der Welle 42 und der Gewindespindel 46 automatisch ausführen zu können, ist mit den aus dem Schwenkarm 12 herausragenden Enden der Welle 42 und der Gewindespindel 46 jeweils ein Hebelarm 48 bzw. 49 drehfest verbunden, vergl. Fig. 7 und 8. Wenn bei ausgefahrenem Indexstift 31 (in Fig. 7 und 8 strichpunktiert dargestellt) der Schwenkarm 12 CNC-gesteuert um seine Schwenkachse 6 verschwenkt wird, können die Hebelarme 48, 49 zum Anschlag an den Stift 31 gebracht werden, wodurch jeweils eine Drehbewegung der Welle 42 bzw. der Gewindespindel 46 ausgelöst werden kann, was dann wiederum in der beschriebenen Weise zur Korrektur der Abweichungen ΔH bzw. ΔS ausgenutzt werden kann.

Wie Fig. 2b zeigt, ist mit dem Körper des Revolvers 20 eine Schutzkappe verbunden, die sich frei über den Justierteil 28 hinwegerstreckt und unter Zwischenschaltung einer Dichtung 52 nachgiebig am Schwenkarm 12 so abgestützt ist, daß die Schutzhaube 51 die Verstellbewegungen des Revolvers 20 und des Justierteils 28 nicht behindert.

Wie in Fig. 10 halbschematisch dargestellt, ist an dem (verschieblich am Maschinentisch angeordneten) Lagergestell 11 des Schwenkarms 12 eine als seitlich abstehender Anschlag 53 ausgebildete, kugelförmige Referenzfläche 54 angeordnet, die, wie durch die strichpunktierte Linie 55 angedeutet, mit der Spitze des Abrichtwerkzeuges 3 fluchtet. Bei der bevorzugten Ausführungsform der Erfindung ist der Anschlag 53 mit seiner Referenzfläche 54 höheneinstellbar am Lagergestell 11 angeordnet, so daß diese mit dem Abrichtwerkzeug 3 genau ausgefluchtet werden kann. Mit einem die Schleifscheibe 1 in an sich bekannter Weise umschließenden, als Schutzhaube dienenden Schleifspindelkasten 56 ist das Gehäuse 57 eines Meßfühlers 58 verbunden, dessen in an sich bekannter Weise axial verschieblicher Abtaststift 59 mit einer planen Fläche 50 der kugelförmigen Referenzfläche 54 zugekehrt ist. Das Gehäuse 57 ist vorzugsweise ebenfalls höhenverschieblich am Kasten 56 angeordnet, so daß es im normalen Betrieb der Schleifmaschine außer Weges gebracht werden kann. Die Höhenverschiebung des Meßfühlers 58 kann automatisch durch ein Druckmedium oder elektromechanisch erfolgen.

Mit Hilfe des Abtaststiftes 59 des in Arbeitsstellung gebrachten Meßfühlers 58 kann die Position der Diamantspitze des Abrichtwerkzeuges 3 im Vergleich zur Referenzfläche 54 genau vermessen werden. Hierzu wird durch Verschieben des Lagergestelles 11 das Abrichtwerkzeug 3 in die in Fig. 10 strichpunktiert dargestellte Position verbracht.

Wird während des Anliegens des Abtaststiftes 59 an der Spitze des Abrichtwerkzeuges 3 der Schwenkarm 12 um seine Schwenkachse 6 verschwenkt, die, wie oben ausgeführt, zur Spitze des Abrichtwerkzeuges 3 zentriert ist, so lassen sich Verschleißerscheinungen und Dejustierungen dieser Spitze leicht feststellen und in bekannter Weise aufzeichnen. Man gewinnt hierdurch insbesondere speicherbare Daten für die in Fig. 6 dargestellte, abgenutzte Form der Werkzeugspitze, die dann zur Berechnung der Kreisbögen 5ʹ sowie 5ʺ herangezogen werden können, so daß man letztenendes ein einfaches Verfahren zur Hand hat, um auch die Werte für die Abweichungen ΔH und ΔS automatisch zu gewinnen und hieraus die erforderlichen Stellbefehle für die oben beschriebene, CNC-gesteuerte Feinjustierung des Abrichtwerkzeuges abzuleiten.

Das beschriebene Abrichtgerät kann, wie beschrieben, fest auf dem in üblicher Weise verschieblichen Maschinentisch 17 angeordnet sein. Dann ist für die beschriebenen Verstell- und Justierbewegungen lediglich die CNC-gesteuerte Schwenkbewegung des Schwenkarms 12 um seine Achse 6 erforderlich, weil die anderen Bewegungen vom Maschinentisch ausgeführt werden können. Das Abrichtgerät kann bei einer anderen Ausführungsform der Erfindung jedoch auch "über Kopf", d.h. um 180° verdreht nach unten gerichtet direkt am Schleifspindelkasten 56 befestigt sein. In diesem Falle sind zur Durchführung der Abrichtung zwei weitere translatorische Verstellachsen erforderlich.

Anstelle eines ortsfesten Abrichtwerkzeuges (Diamantspitze) kann auch ein umlaufendes Abrichtwerkzeug, z.B. eine Diamantformrolle, in den Revolver 20 eingesetzt werden. Ferner können in den Revolver nötigenfalls auch Anschläge, z.B. ein Anschlag für ein Bezugsnormal eines Meßgerätes eingesetzt werden.

Bei dem beschriebenen Abrichtgerät ist es von Vorteil, daß keine Zuleitungen für elektrischen Strom, Druckmedien oder dergleichen die Schwenkbewegungen des Schwenkarmes mit ausführen müssen.

Die beschriebene, mit Hilfe der Welle 42 bzw. der Gewindespindel 46 ausgeführte Feinjustierung kann nicht nur zum Justieren eines durch Verschleiß abgenutzten Abrichtwerkzeuges ausgenutzt werden, sondern auch dann, wenn insgesamt ein anderer Revolver 20 mit anderen Abrichtwerkzeugen an den Schwenkarm 12 angesetzt wird.

## Patentansprüche

1. CNC-gesteuerte Schleifmaschine mit einer rotierend angetriebenen Schleifscheibe (1), mit wenigstens einem relativ zur Schleifscheibe beweglichen Abrichtwerkzeug (3), wobei dieses Werkzeug eine an der Schleifscheibe angreifende Schneide (5) von im wesentlichen kreisförmiger Querschnittsform hat, und mit einem das Abrichtwerkzeug tragenden Schwenkarm (12), der in einem Lagergestell (11) schwenkbar gelagert und durch gesteuerte Antriebsmittel um eine durch den Kreismittelpunkt der Schneide gehende CNC-Schwenkachse (6) verdrehbar ist,
**dadurch gekennzeichnet,**
daß an einem drehbar am Schwenkarm (12) gelagerten Revolver (20) wenigstens zwei Abrichtwerkzeuge (3, 21) befestigt sind, und die Drehachse (19) des Revolvers parallel zu und im Abstand von der CNC-Schwenkachse (6) verläuft,
daß die Fortschaltung des Revolvers von der Verdrehbewegung des Schwenkarms um dessen CNC-Schwenkachse abgeleitet ist,
und daß hierzu im Revolver eine Ausnehmung (26) ausgebildet ist, in die ein im Lagergestell (11) des Schwenkarms axial verschieblicher und numerisch gesteuerter Indexstift (31) derart einführbar ist, daß bei Verdrehung des Schwenkarms der durch den Stift festgehaltene Revolver eine relative Drehbewegung ausführt, durch die ein anderes Abrichtwerkzeug in Arbeitsstellung gelangt.

2. Schleifmaschine nach Anspruch 1, dadurch gekennzeichnet, daß der Revolver (20) vier Abrichtwerkzeuge (3, 21, 22, 23) trägt, und die den Indexstift (31) aufnehmende Ausnehmung (26) als Kreuznut ausgebildet ist.

3. Schleifmaschine nach Anspruch 1, dadurch gekennzeichnet, daß der Revolver (20) normalerweise durch Federdruck (27) mit dem Schwenkarm (12) verriegelt (29) ist und der Indexstift (31) nach seinem Eindringen in die Ausnehmung (26) diese Verriegelung (29) aufhebt, so daß der Revolver fortgeschaltet werden kann.

4. Schleifmaschine nach Anspruch 1, dadurch gekennzeichnet, daß der Revolver (20) an einem Justierteil (28) gelagert ist, das zur Feinjustierung der Abrichtwerkzeuge (3,21,22,23) nach zwei Richtungen (ΔH,ΔS) hin am Schwenkarm (12) verstellbar ist, daß diese Verstellbewegung von der Verdrehbewegung des Schwenkarms um dessen CNC-Schwenkachse (6) abgeleitet ist, und daß hierzu Stellglieder (42, 46) vorgesehen sind, die beim Verdrehen des Schwenkarms an Anschlägen (31) anschlagen und hierdurch die Verstellbewegung auslösen.

5. Schleifmaschine nach Anspruch 4, dadurch gekennzeichnet, daß die Anschläge durch den Indexstift (31) gebildet sind.

6. Schleifmaschine nach Anspruch 4, dadurch gekennzeichnet, daß das Justierteil (28) über eine lineare Kugelführung (41) und eine Stelze (47) verschieblich sowie verkippbar am Schwenkarm (12) abgestützt ist.

7. Schleifmaschine nach Anspruch 6, dadurch gekennzeichnet, daß als Stellglied ein drehbarer Exzenter (43) vorgesehen ist, durch den das Justierteil (28) entlang der Kugelführung (41) verschieblich ist.

8. Schleifmaschine nach Anspruch 6, dadurch gekennzeichnet, daß als Stellglied eine Gewindespindel (46) vorgesehen ist, durch die das Justierteil (28) um die Achse der Kugelführung (41) verkippbar ist.

9. Schleifmaschine nach Anspruch 7 oder 8, dadurch gekennzeichnet, daß mit dem Exzenter (43) und der Gewindespindel (46) Hebelarme (48, 49) fest verbunden sind, die bei Verdrehung des Schwenkarms (12) am Indexstift (31) anschlagen.

10. Schleifmaschine nach Anspruch 1, gekennzeichnet durch eine Bohrung (35) am Schwenkarm (12), in welche der Indexstift (31) zwecks Arretierung des Schwenkarms einführbar ist.

11. Schleifmaschine nach Anspruch 1, dadurch gekennzeichnet, daß das Lagergestell (11) des Schwenkarms (12) an einem nach zwei Koordinatenrichtungen beweglichen Maschinentisch (17) angeordnet ist.

12. Schleifmaschine nach Anspruch 1, dadurch gekennzeichnet, daß das Lagergestell (11) des Schwenkarms (12) an einem Schlitten befestigt ist, der seinerseits nach zwei Koordinatenrichtungen beweglich an einem Schleifspindelkasten (56) der Schleifmaschine gelagert ist.

13. Schleifmaschine nach Anspruch 4, dadurch gekennzeichnet, daß am Lagergestell (11) des Schwenkarms (12) in Höhe der CNC-Schwenkachse (6) eine Referenzfläche (54) und am Schleifspindelkasten (56) der Maschine ein Meßfühler (58, 59) angeordnet sind, wobei der Meßfühler wahlweise mit der Referenzfläche oder der Schneide (5) des Abrichtwerkzeugs (3) in Berührung bringbar ist.

14. Schleifmaschine nach Anspruch 13, dadurch gekennzeichnet, daß die Referenzfläche (54) und/oder der Meßfühler (58) höhenverstellbar ausgebildet sind.

15. Verfahren zur Bestimmung der Dejustierung des Abrichtwerkzeuges an einer Schleifmaschine gemäß Anspruch 13, dadurch gekennzeichnet, daß man durch Abfühlen der Positionen von Referenzfläche und Schneide des Abrichtwerkzeuges mit dem Meßfühler die Abnutzung des Abrichtwerkzeuges bestimmt, durch gleichzeitiges Verdrehen des Schwenkarms die Abweichung der Schneidenform von der Kreisform ermittelt, und hierdurch speicherbare Daten für die Feinjustierung des Abrichtwerkzeuges gewinnt.

## Claims

1. CNC grinding machine having a rotationally driven grinding wheel (1), at least one dressing tool (3) movable relative to the grinding wheel, this tool having a cutting edge (5) of essentially circular cross-sectional shape acting on the grinding wheel, and a swivel arm (12) which carries the dressing tool, is swivel-mounted in a bearing support (11) and is rotatable by controlled drive means about a CNC swivel axis (6) passing through the centre of the circle of the cutting edge, characterised in that at least two dressing tools (3, 21) are fastened to a revolver (20) rotatably mounted on the swivel arm (12), and the rotational axis (19) of the revolver runs parallel to and at a distance from the CNC swivel axis (6), in that the stepping of the revolver is derived from the rotary movement of the swivel arm about its CNC swivel axis, and in that, for this purpose, a recess (26) is formed in the revolver, into which recess (26) a numerically controlled indexing pin (31), axially displaceable in the bearing support (11) of the swivel arm, can be inserted in such a way that, when the swivel arm is rotated, the revolver held in place by the pin performs a relative rotational movement by means of which another dressing tool moves into the working position.

2. Grinding machine according to Claim 1, characterised in that the revolver (20) carries four dressing tools (3, 21, 22, 23), and the recess (26) accommodating the indexing pin (31) is designed as a cross groove.

3. Grinding machine according to Claim 1, characterised in that the revolver (20) is normally locked to the swivel arm (12) by spring pressure (27), and the indexing pin (31) neutralises this locking mechanism (29) after it penetrates into the recess (26) so that the revolver can be stepped.

4. Grinding machine according to Claim 1, characterised in that the revolver (20) is mounted on an adjusting part (28) which can be adjusted in two directions (△ H, △ S) on the swivel arm (12) for the fine adjustment of the dressing tools (3, 21, 22, 23), in that this adjusting movement is derived from the rotary movement of the swivel arm about its CNC swivel axis (6), and in that, for this purpose, regulating members (42, 46) are provided which strike against stops (31) during rotation of the swivel arm and thereby trigger the adjusting movement.

5. Grinding machine according to Claim 4, characterised in that the stops are formed by the indexing pin (31).

6. Grinding machine according to Claim 4, characterised in that the adjusting part (28), via a linear ball guide (41) and a stilt (47), is supported on the swivel arm (12) in such a way as to be displaceable and tiltable.

7. Grinding machine according to Claim 6, characterised in that a rotatable eccentric (43) is provided as regulating member, by means of which the adjusting part (28) can be displaced along the ball guide (41).

8. Grinding machine according to Claim 6, characterised in that a threaded spindle (46) is provided as regulating member, by means of which the adjusting part (28) can be tilted about the axis of the ball guide (41).

9. Grinding machine according to Claim 7 or 8, characterised in that lever arms (48, 49) are firmly connected to the eccentric (43) and the threaded spindle (46), which lever arms (48, 49) strike against the indexing pin (31) during rotation of the swivel arm (12).

10. Grinding machine according to Claim 1, characterised by a bore (35) on the swivel arm (12), into which bore (35) the indexing pin (31) can be inserted for the purpose of arresting the swivel arm.

11. Grinding machine according to Claim 1, characterised in that the bearing support (11) of the swivel arm (12) is arranged on a machine table (17) movable in two coordinate directions.

12. Grinding machine according to Claim 1, characterised in that the bearing support (11) of the swivel arm (12) is fastened to a slide which in turn is mounted on a grinding-spindle casing (56) of the grinding machine in such a way as to be movable in two coordinate directions.

13. Grinding machine according to Claim 4, characterised in that a reference surface (54) is arranged on the bearing support (11) of the swivel arm (12) at the level of the CNC swivel axis (6), and a sensing element (58, 59) is arranged on the grindingspindle casing (56) of the machine, in which arrangement the sensing element can alternatively be brought into contact with the reference surface or the cutting edge (5) of the dressing tool (3).

14. Grinding machine according to Claim 13, characterised in that the reference surface (54) and/or the sensing element (58) are designed to be vertically adjustable.

15. Method of determining the maladjustment of the dressing tool on a grinding machine according to Claim 13, characterised in that the wear of the dressing tool is determined by sensing the position of reference surface and cutting edge of the dressing tool by the sensing element, the deviation of the shape of the cutting edge from the circular shape is determined by simultaneously rotating the swivel arm, and the storable data for the fine adjustment of the dressing tool is thereby obtained.

## Revendications

1. Machine à meuler à commande numérique par calculateur, avec une meule (1) entraînée en rotation, avec au moins un dresse-meule (3) mobile relativement à la meule, ce dresse-meule ayant une tranche (5) à section droite sensiblement circulaire agissant sur la meule, et avec un bras pivotant (12) portant le dresse-meule qui est monté pour pivoter dans un support de palier (11) et qui peut tourner grâce à des moyens d'entraînement commandés autour d'un axe de pivotement (6) à commande numérique passant par le centre du cercle de la tranche caractérisé en ce que, sur une tourelle (20) montée tournante sur le bras pivotant (12) sont fixés au moins deux dresse-meule (3, 21), l'axe de rotation (19) de la tourelle s'étendant parallèlement à l'axe de pivotement (6) à commande numérique en étant espacé de lui, que le mouvement d'avance de la tourelle est dérivé du mouvement de giration du bras pivotant autour de l'axe de pivotement à commande numérique de celui-ci, et qu'à cet effet il est prévu dans la tourelle un évidement (26) dans lequel peut être introduite une broche d'indexation (31) déplaçable en sens axial dans le support de palier (11) du bras pivotant et commandée par commande numérique de telle sorte que, lorsque le bras pivotant tourne, la tourelle tenue par la broche effectue un mouvement relatif par suite duquel un autre dresse-meule vient en position de travail.

2. Machine à meuler selon la revendication 1 caractérisée en ce que la tourelle (20) porte quatre dressemeule (3, 21, 22, 23) et l'évidement (26) prévu pour recevoir la broche d'indexation (31) a la configuration d'une rainure cruciforme.

3. Machine à meuler selon la revendication 1 caractérisée en ce que la tourelle (20) est normalement verrouillée (29) avec le bras pivotant (12) par la pression d'un ressort (27) et, après son introduction dans l'évidement (26), la broche d'indexation (31) supprime ce verrouillage (29) de sorte que la tourelle peut avancer.

4. Machine à meuler selon la revendication 1 caractérisée en ce que la tourelle (20) est montée sur une pièce d'ajustage (28) qui peut être déplacée sur le bras pivotant (12) dans deux directions (△H, △S) pour le réglage fin des dresse-meule (3, 21, 22, 23), en ce que ce mouvement de réglage est dérivé du mouvement de rotation du bras pivotant autour de son axe de pivotement à commande numérique (6) et en ce qu'il est prévu à cette fin des organes de réglage (42, 46) qui, lorsque le bras pivotant tourne, rencontrent des butées (31) et déclenchent par là même le mouvement de réglage.

5. Machine à meuler selon la revendication 4 caractérisée en ce que les butées sont constituées par la broche d'indexation (31).

6. Machine à meuler selon la revendication 4 caractérisée en ce que la pièce d'ajustage (28) prend appui sur le bras pivotant (12) par l'intermédiaire d'une glissière linéaire à billes (41) et d'un poussoir (47) pour pouvoir se déplacer en translation ainsi que pour pouvoir basculer.

7. Machine à meuler selon la revendication 1 caractérisée en ce qu'il est prévu comme organe de réglage un excentrique (43) rotatif sous l'action duquel la pièce d'ajustage (28) peut coulisser le long de la glissière à billes (41).

8. Machine à meuler selon la revendication 6 caractérisée en ce qu'il est prévu comme organe de réglage une broche filetée (46) au moyen de laquelle la pièce d'ajustage (28) peut être basculée autour de l'axe de la glissière à billes (41).

9. Machine à meuler selon la revendication 7 ou 8 caractérisée en ce que sont fermement liés à l'excentrique (43) et à la broche filetée (46) des bras de levier (48, 49) qui, lorsque le bras pivotant (12) tourne, rencontrent la broche d'indexation (31).

10. Machine à meuler selon la revendication 1, caractérisée par un trou (35) du bras pivotant (12) dans lequel peut être introduite la broche d'indexation (31) pour l'immobilisation du bras pivotant.

11. Machine à meuler selon la revendication 1 caractérisée en ce que le support de palier (11) du bras pivotant (12) est disposé sur une table de machine-outil (17) déplaçable suivant deux axes de coordonnées.

12. Machine à meuler selon la revendication 1 caractérisée en ce que le support de palier (11) du bras pivotant (12) est fixé sur un chariot qui est de son côté monté déplaçable suivant deux axes de coordonnées sur une poupée fixe porte-meule (56) de la machine à meuler.

13. Machine à meuler selon la revendication 4 caractérisée en ce que sont disposés sur le support de palier (11) du bras pivotant (12), à la hauteur de l'axe de pivotement (6) à commande numérique, une surface de référence (54) et, sur la poupée fixe porte-meule (56) de la machine, un palpeur (58, 59), ce palpeur pouvant être mis à volonté en contact avec la surface de référence ou avec la tranche (5) du dresse-meule (3).

14. Machine à meuler selon la revendication 13 caractérisée en ce que la surface de référence (54) et/ou le palpeur (58) sont réglables en hauteur.

15. Procédé de détermination du déréglage du dresse-meule sur une machine à meuler conforme à la revendication 13 caractérisé en ce que, on détecte l'usure du dresse-meule par palpage à l'aide du palpeur des positions de la surface de référence et de la tranche du dresse-meule, on détermine par une rotation faite à ce moment du bras pivotant l'écart de la forme de la tranche par rapport à la forme circulaire, et on obtient ainsi des données pouvant être mises en mémoire pour le réglage fin du dresse-meule.
